# EUROPÄISCHE PATENTSCHRIFT

(11) **EP 0 363 350 B1**
(45) Veröffentlichungstag und Bekanntmachung des Hinweises auf die Patenterteilung: **20.10.1993**
(21) Anmeldenummer: 89890259.8
(22) Anmeldetag: 05.10.1989
(51) Int. Cl.: B25H 3/06

(54) **Werkzeughalterung**
Tool holder
Support d'outils

(30) Priorität: 07.10.1988 AT 2481/88
(43) Veröffentlichungstag der Anmeldung: 11.04.1990
(73) Patentinhaber: ROSENBAUER INTERNATIONAL Aktiengesellschaft, 4060 Leonding (AT)
(72) Erfinder: Hauser, Hans, A-4050 Traun (AT)
(74) Vertreter: Hübscher, Heiner, Dipl.-Ing.

(56) Entgegenhaltungen:
- CH-A- 444 083
- DE-A- 3 205 035
- DE-A- 3 335 966
- FR-A- 2 276 148
- FR-A- 2 586 766
- GB-A- 2 171 080
- US-A- 4 106 597
- US-A- 4 531 632

## Beschreibung

Die Erfindung bezieht sich auf eine Werkzeughalterung, insbesondere für Werkzeugräume von Feuerwehrfahrzeugen, mit einem elastischen Schaumstoffkörper, der zumindest eine der Form eines Werkzeuges angepaßte, gegebenenfalls durch eine zusätzliche Griffausnehmung erweiterte Aussparung aufweist.

Eine derartige Werkzeughaltenung ist aus der DE-A-3205035 bekannt. Bekannte Werkzeughalterungen bestehen im wesentlichen aus Schlaufen, Bügeln, Klemmen u. dgl., die nicht nur recht aufwendig herzustellen und zu montieren sind, sondern vor allem auch erschütterungsbedingte Klappergeräusche verursachen, umständliche Werkzeughandhabungen beim Einsetzen und Entnehmen mit sich bringen, den Überblick über die vorhandenen Werkzeuge erschweren und auch nur bei großer Sorgfalt das Einhalten einer gewissen Ordnung gewährleisten, welche Nachteile im Feuerwehrbetrieb besonders ins Gewicht fallen.

Wie die DE-A-32 05 035, die EP-A1-0 161 331 oder die FR-A-2 276 148 zeigen, gibt es auch schon Werkzeughalterungen aus Schaumstoff- oder Kunststoffkörpern mit an die Werkzeugformen angepaßten Aussparungen, doch bilden bisher Oberflächenausnehmungen diese Aussparungen, wodurch solche Halterungen zur Herstellung teure, aufwendige Ausschäum-Formen oder Preß- bzw. Tiefziehwerkzeuge verlangen und daher auch in ihrem Anwendungsbereich recht beschränkt bleiben.

Der Erfindung liegt somit die Aufgabe zugrunde, diese Mängel zu beseitigen und eine Werkzeughalterung der eingangs geschilderten Art zu schaffen, die sich vor allem durch ihre einfache und rationelle Herstellbarkeit und durch ihre Nützlichkeit und Zweckmäßigkeit gerade für den Feuerwehrbetrieb auszeichnet.

Die Erfindung löst diese Aufgabe dadurch, daß als Aussparung ein im wesentlichen der Außenkontur des Werkzeuges folgender, den ganzen Schaumstoffkörper hindurchgehender Ausschnitt vorgesehen ist, daß der Schaumstoffkörper eine selbstklemmende Schaumstoffplatte ist, die Ausschnitte enthält, die die Werkzeuge herausfallsicher festklemmen, und daß die beim Ausschneiden der Ausschnitte anfallenden Plattenstücke zum Teil nach einer entsprechenden Höhenteilung wieder in die Ausschnitte als Werkzeugunterlage eingesetzt werden, welche Werkzeugunterlagen im Bereich der Griffausnehmungen auch unterbrochen sein können. So eine Schaumstoffplatte läßt sich individuell entsprechend den vorhandenen Werkzeugen und Werkzeugräumen aus- und zuschneiden, beispielsweise mittels eines Laserschneidgerätes, und braucht, um einsatzfähig zu sein, nur an der vorgesehenen Wand-, Boden- oder Türfläche des Werkzeugraumes angeklebt zu werden. Die Werkzeuge, Einrichtungen, Geräte u. dgl., die unterzubringen sind, werden dann einfach in die passenden Ausschnitte eingedrückt und sind aufgehoben. Die dem Bild der Werkzeuge entsprechenden Ausschnitte ermöglichen es, sofort die Werkzeuge lagerichtig einzusetzen und bringen zwangsweise die gewünschte Werkzeugordnung mit sich, wobei außerdem ein Blick auf die Platte zeigt, ob ein Werkzeugsatz vollständig ist oder welches Werkzeug fehlt. Die elastischen Haltekräfte, die an der Außenkontur auf die Werkzeuge einwirken, gewährleisten einen ausreichenden Halt auch bei schneller, unruhiger Fahrt und größeren Erschütterungen, sie sind aber schwach genug, um ein bequemes Entnehmen der Werkzeuge sicherzustellen, wobei ein Entnehmen durch die Griffausnehmungen besonders erleichtert wird, die Platz für das Zugreifen mit der Hand bieten. Da außerdem die Werkzeuge in der Schaumstoffplatte eingebettet sind, wird die Verletzungsgefahr bei einem raschen, unüberlegten Zugreifen weitgehend gebannt und zusammen mit den als Werkzeugunterlagen eingesetzten Plattenabfällen läßt sich Jede Geräuschentwicklung vermeiden. Außerdem erlaubt es diese Werkzeugunterlage, unterschiedlich dicke Werkzeuge durch eine entsprechende Wahl der Unterlagsstärke gleichmäßig an der Plattenoberfläche dem Benützer zu präsentieren. Wird dabei die Unterlage im Bereich der Griffausnehmungen ausgespart, ergibt sich der besondere Vorteil, daß das gehaltene Werkzeug mit der Hand untergriffen und sofort fest und ordentlich erfaßt werden kann. Abgesehen davon, läßt sich durch die Verwertung der ausgeschnittenen Stücke der unerwünschte Schnittabfall verringern.

Ist den Ausschnitten im Bereich der Griffausnehmungen eine Werkzeug-Fixiereinrichtung, vorzugsweise ein Klettenband od. dgl., zugeordnet, sind auch schwere, aufrecht untergebrachte Werkzeuge gegen ein ungewolltes Herausfallen aus der Halterung einwandfrei abzusichern, wozu sich Klettenbänder od. dgl. wegen ihrer einfache Bedienung besonders eignen.

In der Zeichnung ist der Erfindungsgegenstand anhand eines Ausführungsbeispieles rein schematisch veranschaulicht, und zwar zeigen
- Fig. 1: eine erfindungsgemäße Werkzeughalterung in Draufsicht und
- Fig. 2: einen Querschnitt nach der Linie II-II der Fig.1.

Um verschiedene Werkzeuge W gut und griffgerecht unterbringen und halten zu können, ist als Werkzeughalterung eine Schaumstoffplatte 1 vorgesehen, die der Außenkontur der Werkzeuge folgende Ausschnitte 2 zur Aufnahme dieser Werkzeuge W aufweist. Diese Ausschnitte 2 werden in Anpassung an die jeweiligen Erfordernisse, beispielsweise nach einer entsprechenden Musterschablone mittels eines Laserschneidgerätes hergestellt, wobei die Ausschnitte 2 jeweils durch eine zusätzliche Griffausnehmung 3 erweitert sind. Es entsteht gleichzeitig mit der Halterung für die Werkzeuge W ein Anordnungsschema, so daß die Werkzeuge beim Einsetzen in die Halterung zwangsweise auch sofort den gewünschten Platz und die gewünschte Lage einnehmen.

Die Schaumstoffplatte 1 wird in nicht weiter dargestellter Weise an einer geeigneten Aufnahmefläche eines Werkzeugraumes angeklebt und ist funktionstüchtig. Werden die beim Ausschneiden der Ausschnitte 2 abfallenden Plattenstücke nach einer entsprechenden Höhenteilung wieder in die Ausschnitte 2 eingesetzt und ebenfalls an der Aufnahmefläche angeklebt, ergibt sich eine zweckmäßige Werkzeugunterlage 4, die Klappergeräusche od. dgl. unterbindet und durch eine Aussparung 5 im Bereich der Griffausnehmungen 3 das Erfassen der Werkzeuge W erleichtert.

## Patentansprüche

1. Werkzeughalterung, insbesondere für Werkzeugräume von Feuerwehrfahrzeugen, mit einem elastischen Schaumstoffkörper (1), der zumindest eine der Form eines Werkzeugs (W) angepaßte, gegebenenfalls durch eine zusätzliche Griffausnehmung (3) erweiterte Aussparung (5) aufweist, dadurch gekennzeichnet, daß als Aussparung ein im wesentlichen der Außenkontur des Werkzeuges (W) folgender, den ganzen Schaumstoffkörper (1) hindurchgehender Ausschnitt (2) vorgesehen ist, daß der Schaumstoffkörper eine selbstklemmende Schaumstoffplatte (1) ist, die Ausschnitte (2) enthält, die die Werkzeuge (W) herausfallsicher festklemmen und daß die beim Ausschneiden der Ausschnitte (2) anfallenden Plattenstücke zum Teil nach einer entsprechenden Höhenteilung wieder in die Ausschnitte (2) als Werkzeugunterlage (4) eingesetzt werden.

2. Werkzeughalterung nach Anspruch 1, dadurch gekennzeichnet, daß die Werkzeugunterlagen (4) im Bereich der Griffausnehmungen (3) unterbrochen sind.

3. Werkzeughalterung nach Anspruch 1 oder 2, dadurch gekennzeichnet, daß den Ausschnitten im Bereich der Griffausnehmungen eine Werkzeug-Fixiereinrichtung, vorzugsweise ein Klettenband od. dgl. zugeordnet ist.

## Claims

1. A tool holder, more particularly for tool compartments of fire engines, comprising a resilient foam member (1) formed with at least one recess adapted to the shape of a tool (W) and optionally widened by an additional handle recess (3), characterised in that the recess is a cut-out portion (2) substantially following the outer contour of the tool (W) and extending through the entire foam member (1), the foam member is a self-adhesive foam slab (1) containing cut-out portions (2) which clamp the tools (W) and prevent them falling out, and the slab pieces obtained when cutting out the portions (2) are suitably vertically cut and re-used as tool underlays (4) in the cut-out portions (2).

2. A tool holder according to claim 1, characterised in that the tool underlays (4) are interrupted in the region of the handle recesses (3).

3. A tool holder according to claim 1 or 2, characterised in that the cut-out portions, in the region of the handle recesses, are associated with a tool-securing device, preferably a hook and loop tape or the like.

## Revendications

1. Support à outils, en particulier pour compartiment à outils de véhicules anti-incendie, avec un corps en substance alvéolaire (1) élastique, présentant au moins une cavité (5) adaptée à la forme d'un outil (W), le cas échéant agrandi au moyen d'un évidement supplémentaire (3) depréhension,
caractérisé en ce qu'est prévu comme évidement une échancrure (2) suivant sensiblement le contour extérieur de l'outil (W), traversant la totalité de l'épaisseur du corps alvéolaire (1), en ce que le corps en substance alvéolaire est une plaque en substance alvéolaire (1) auto-serrante, contenant des échancrures (2) assurant un blocage par serrage des outils (W), en les empêchant de façon sûre de s'échapper, et en ce que les morceaux de plaque produits lors de la découpe des échancrures (2) sont partiellement réinsérés dans les échancrures (2), à titre de couche de pose d'outil (4), après avoir subi une diminution de leur hauteur.

2. Support à outils selon la revendication 1,
caractérisé en ce que les couches de pose d'outil (4) sont interrompues dans la zone des évidements de préhension (3).

3. Support à outils selon la revendication 1 ou 2,
caractérisé en ce qu'un dispositif de fixation d'outils, de préférence un ruban auto-accrochant ou analogue, est associé aux échancrures, dans la zone des évidements de préhension.
